# EUROPÄISCHE PATENTSCHRIFT

(11) **EP 2 935 851 B1**
(45) Veröffentlichungstag und Bekanntmachung des Hinweises auf die Patenterteilung: **04.05.2016**
(21) Anmeldenummer: 13802315.5
(22) Anmeldetag: 02.12.2013
(51) Int. Cl.: F02M 26/25, F02M 26/28, F02M 26/33, F02M 26/35, F02M 26/50, F02D 21/08

(54) **VERFAHREN ZUR REGENERATION EINES EGR-KÜHLERS**
METHOD FOR REGENERATING AN EGR COOLER
PROCÉDÉ DE RÉGÉNÉRATION D'UN REFROIDISSEUR RGE

(30) Priorität: 20.12.2012 AT 506032012
(43) Veröffentlichungstag der Anmeldung: 28.10.2015
(73) Patentinhaber: AVL List GmbH, 8020 Graz (AT)
(72) Erfinder: GLENSVIG, Michael, A-8010 Graz (AT)
(74) Vertreter: Babeluk, Michael
(86) Internationale Anmeldenummer: PCT/EP2013/075266
(87) Internationale Veröffentlichungsnummer: WO 2014/095329

(56) Entgegenhaltungen:
- WO-A1-2009/048408
- AT-A2- 504 741
- FR-A1- 2 880 069
- JP-A- 2005 016 395
- JP-A- 2006 112 320
- US-B1- 6 904 898
- US-B2- 6 826 903
- VÖLK P ET AL: "ABLAGERUNGSMECHANISMEN IN ABGASWÄRMEAUSTAUSCHERN", MTZ MOTORTECHNISCHE ZEITSCHRIFT, VIEWEG VERLAG, WIESBADEN, DE, Bd. 73, Nr. 9, 1. September 2012 (2012-09-01), Seiten 710-717, XP001577873, ISSN: 0024-8525

## Beschreibung

Die Erfindung betrifft ein Verfahren zur Regeneration eines EGR-Kühlers in einem zwischen einem Auslass- und einem Einlasssystem einer Brennkraftmaschine angeordneten EGR-Strang, wobei im EGR-Strang zumindest ein mindestens einen ersten Abgasströmungsweg aufweisender EGR-Kühler angeordnet ist, welcher über zumindest eine mindestens einen zweiten Abgasströmungsweg aufweisende Umgehungsleitung umgehbar ist, wobei während zumindest einer Kaltstart- und Warmlaufphase der Brennkraftmaschine ein Regenerationsbetriebes des EGR-Kühlers durchgeführt wird.

EGR-Kühler (EGR = **E**xhaus **G**as **R**ecirculation), insbesondere solche, welche in Diesel-Brennkraftmaschinen eingesetzt werden, verlieren während des Betriebes wegen Verschmutzungen der Wände des EGR-Kühlers, insbesondere durch Partikel und unverbrannte Kraftstoff/Schmieröl im Abgas wesentlich an Kühlleistung. Es sind thermische Verfahren bekannt, um die Verschmutzungen an den Wänden des EGR-Kühlers zu entfernen.

Aus der AT 504 741 B1 ist Verfahren zur Regeneration eines EGR-Kühlers in einem zwischen einem Auslass- und einem Einlasssystem einer Brennkraftmaschine angeordneten EGR-Strang bekannt, wobei im EGR-Strang ein EGR-Ventil angeordnet ist. Um eine Regeneration des EGR-Kühlers durchführen zu können, wird während des Regenerationsbetriebes des EGR-Kühlers der Durchfluss durch den EGR-Kühler und/oder die Gastemperatur des EGR-Kühlers schlagartig verändert. Das Verfahren beruht auf der Beobachtung, dass die Durchführung eines Lastwechsels bei einer Brennkraftmaschine einen gewissen regenerativen Effekt auf den EGR-Kühler ausübt. Dabei wird angenommen, dass dieser Regenerationseffekt auf Wärmespannungen zu Folge von Temperaturänderungen, auf hohe Scherungsspannungen zu Folge der Gasgeschwindigkeit und durch Vibrationen des EGR-Systems bei unstetigem Wechsel des Durchflusses zurückzuführen ist.

Die US 6,826,903 B2 beschreibt ein Abgasrückführsystem mit einem EGR-Kühler in einem EGR-Strang. In Abhängigkeit der Kühlleistung des EGR-Kühlers wird eine Regeneration des EGR-Kühlers eingeleitet, indem die Temperatur des Abgases erhöht wird, um Ruß oder unverbrannte Kohlenwasserstoffe im EGR-Kühler thermisch zu beseitigen. Nachteilig ist, dass zur Erhöhung der Temperatur des Abgases in die innermotorische Steuerung der Brennkraftmaschine eingegriffen wird, was zu erhöhtem Verbrauch und Emissionen führt.

Ferner sind aus der US 6,848,434 B2 und der US 6,085,732 A Verfahren zum Berechnen der Wirkungsgradverluste eines EGR-Kühlers bekannt.

Aufgabe der Erfindung ist es, ein Verfahren der eingangs genannten Art weiter zu verbessern, um eine effektivere Regenerierung des EGR-Kühlers zu ermöglichen.

Erfindungsgemäß wird dies durch folgende Schritte erreicht:
a. Unterteilen des Regenerationsbetrieb in eine Sättigungsphase und eine an die Sättigungsphase anschließende Reinigungsphase, wobei die Sättigungsphase dem Kaltstart und die Reinigungsphase dem Warmlauf der Brennkraftmaschine zugeordnet wird;
b. Befördern eines definierten Abgasvolumens in den EGR-Kühler während der Sättigungsphase;
c. Halten des Abgasvolumens über eine definierte Verweildauer im EGR-Kühler, so dass kondensierendes Wasser des Abgasvolumens aus dem Verbrennungsprozess im EGR-Kühler von einer abgasseitigen Sekundärschicht der Wandverschmutzung absorbiert wird;
d. Spülen des definierten Abgasvolumens aus dem EGR-Kühler nach Ablauf der definierten Verweildauer;
e. Erhitzen und Expandieren des in der abgasseitigen Sekundärschicht absorbierten Wassers während der Reinigungsphase im Warmlauf der Brennkraftmaschine, so dass die Sekundärschicht entfernt wird.

Nach aufwändigen Untersuchungen können die Verschmutzungs- und Regenerationsvorgänge nun besser verstanden werden und - basierend auf diesen Erkenntnissen - ein besonders effektives Regerationsverfahren entwickelt werden.

Die Untersuchungen haben ergeben, dass das Verschmutzen des EGR-Kühlers im Wesentlichen auf vier Effekte der im Abgasstrom vagabundierenden Partikel zurückzuführen ist:
- Thermophorese: Auf Grund eines Temperaturgradienten zwischen den Partikeln im heißen Abgas und der kalten Wand des EGR-Kühlers kommt es zu einer Bewegung des heißen Partikels zur kalten Wand des EGR-Kühlers.
- Diffusion: Auf Grund von Kollisionen zwischen Gasmolekülen und Partikeln werden speziell kleine Partikel gegen die Wand des EGR-Kühlers gelenkt.
- Massenträgheit: Besonders massereiche Partikel folgen nicht immer den Strömungslinien, sondern werden auf Grund der Massenträgheit insbesondere im Eingangsbereich des EGR-Kühlers gegen die Wand des EGR-Kühlers gelenkt.
- Interzeption: Insbesondere bei geometrischen Querschnittsübergängen am Eintritt und Austritt des EGR-Kühlers werden Partikel, welche sich auf wandnahen Strömungslinien im Abgasstrom befinden, häufig abgefangen.

Dabei wird für die Entstehung der Verschmutzung angenommen, dass die Wandverschmutzung aus einer Primärschicht und einer Sekundärschicht besteht. Die wandnahe Primärschicht weist eine Temperatur unter 100°C - 150°C auf und besteht aus Partikeln und kondensierten langkettigen Kohlenwasserstoffen und Schwefelverbindungen, was der Verschmutzungsschicht klebrige und hydrophobe Eigenschaften verleiht. Der Aufbau der Primärschicht hängt sowohl von der Temperatur, als auch von der gasseitigen Wandrauhigkeit ab. Die Sekundärschicht weist eine höhere Temperatur auf, welche eine Verdampfung von Kohlenwasserstoff- und Schwefelverbindungen ermöglicht. Daher besteht die Sekundärschicht hauptsächlich aus trockenem Russ, welcher es ermöglicht, kondensiertes Wasser während des Starts der Brennkraftmaschine zu absorbieren.

Der Aufbau und die Dicke der Verschmutzungsschichten hängt vom Gehalt an Partikel-, Kohlenwasserstoff- und Schwefelemissionen im Abgas, sowie vom Wärmeübergang vom Abgas durch die Schichten und kühlere Wand in das Kühlwasser des EGR-Kühlers ab. Heiße Betriebsbedingungen mit reduzierten Kohlenwasserstoff- und Schwefelemissionen führen zu einem Abtrocknen der Primärschicht und einem Umwandeln in die Sekundärschicht, und umgekehrt.

Während des Kaltstarts kondensiert Wasser aus dem Verbrennungsprozess im EGR-Kühler wegen der niedrigen Kühlwassertemperatur. Das kondensierte Wasser wird in der Sättigungsphase in der Sekundärschicht absorbiert. Während des Warmlaufes der Brennkraftmaschine erreicht das absorbierte Wasser den Siedepunkt, was zu einer sehr schnellen Expansion der Wassermoleküle unter Aufbrechen und Entfernung des Sekundärschicht führt (Reinigungsphase). Die Verdampfung des Wassers und resultierende Sättigung der Sekundärschicht in der Sättigungsphase ist ein langsamer Vorgang, welcher einige Sekunden bis zu Minuten in Anspruch nimmt. Die maximale Wassersättigung der Sekundärschicht hängt von der Aufheizzeit, dem Wassergehalt im Abgas und den Temperatur- und Druckbedingungen im EGR-Kühler ab.

Vorzugsweise wird während der Schritte b) und/oder d) der zweite Abgasströmungsweg geschlossen und/oder der erste Abgasströmungsweg geöffnet, und während des Schrittes c) der zweite Abgasströmungsweg geöffnet und/oder der erste Abgasströmungsweg geschlossen. Die Verweildauer des Abgasvolumens im EGR-Kühler wird dabei durch die Öffnungszeit des zweiten Abgasströmungswegs und/oder die Schließzeit des ersten Abgasströmungswegs bestimmt.

Um eine ausreichende Sättigung der Sekundärschicht zu erreichen, ist es vorteilhaft, wenn die Schritte b), c) und d) wiederholt werden, bis eine vordefinierte Abbruchbedingung zutrifft. Die Abbruchbedingung kann dabei durch eine vordefinierte Sättigungsgrenze der Sekundärschicht, eine vordefinierte Zeitdauer für die Sättigungsphase - beispielsweise 100 bis 200 Sekunden - und/oder eine definierte maximale Austrittstemperatur - beispielsweise 50°C bis 70°C - des Kühlmittels aus dem EGR-Kühler bestimmt werden.

Untersuchungen haben gezeigt, dass ein Aufbau der Primär- und Sekundärschichten unterbunden werden kann, wenn die Temperatur des Kühlmediums unterhalb der Wassersättigungstemperatur des Abgases, also unterhalb von 50°C, liegt. Der kontinuierliche Wasserstrom entlang den abgasseitigen Wänden des EGR-Kühlers verhindert das Anhaften von Partikeln an der Wand des EGR-Kühlers. Sobald allerdings die Primärschicht einmal aufgebaut ist, kann sie nur durch externe Reinigungsmaßnahmen wieder vollkommen entfernt werden.

Ein Kompromiss zwischen hoher Sättigung des Wassers in der Sekundärschicht und niedrigen Kohlenwasserstoff-Emissionen lässt sich innerhalb eines Temperaturfensters zwischen 30°C und 50°C der Austrittstemperatur des Kühlmittels aus dem EGR-Kühler erzielen.

Zur Wiederholung der Schritte b) bis d) kann der erste und/oder zweite Abgasströmungsweg alternierend geöffnet und geschlossen werden, wobei vorzugsweise das alternierende Öffnen und Schließen mit einer definierten Frequenz durchgeführt wird. Unter der definierten Frequenz wird hier eine definierte Anzahl an sich innerhalb einer Zeiteinheit wiederholenden Schließ- und Öffnungsvorgängen verstanden.

Eine besonders hohe Sättigung kann erreicht werden, wenn die definierte Frequenz für das Schließen und Öffnen des ersten und/oder zweiten Abgasströmungsweges maximal etwa 10 min⁻¹, vorzugsweise maximal etwa 6 min⁻¹ beträgt, wobei vorzugsweise die Schließ- und Öffnungszeiten des ersten und/oder zweiten Abgasströmungsweges gleich lange gewählt werden. Die Schließ- und Öffnungszeiten können beispielsweise jeweils maximal etwa 10 Sekunden, vorzugsweise maximal etwa 5 Sekunden betragen.

Für das Öffnen und Schließen des ersten und/oder zweiten Abgasströmungsweges kann zumindest ein Umgehungsventil eingesetzt werden, welches stromaufwärts oder stromabwärts des EGR-Kühlers im ersten Abgasströmungsweg angeordnet sein kann. Alternativ oder zusätzlich kann das Umgehungsventil im durch die Umgehungsleitung gebildeten zweiten Strömungsweg angeordnet sein. Das Umgehungsventils kann auch im Bereich der Abzweigung oder Einmündung des zweiten Abgasströmungsweges vom bzw. in den ersten Abgasströmungsweg angeordnet und als Dreiwegventil oder als Umschaltklappe zwischen erstem und zweitem Strömungsweg ausgebildet sein. Durch Verwendung des Umgehungsventils kann eine maximale Sättigung der Sekundärschicht während des Kaltstarts samt maximaler Entfernung der Sekundärschicht während des Warmlaufs der Brennkraftmaschine erzielt werden.

Das Umgehungsventil des EGR Kühlers ist im allgemeinen ständig während des Kaltstarts und Warmlaufs einer Dieselbrennkraftmaschine, beispielsweise eines Personenkraftwagens, geöffnet, um die Einlasstemperatur zu erhöhen. Dies ermöglicht ein schnelleres Aufwärmen der Brennkraftmaschine und eine Reduzierung der Reibungsverluste, der Kohlenwasserstoff- und der Kohlenmonoxidemissionen, sowie eine verbesserte Verbrennungsstabilität. Typischerweise wird das Umgehungsventil geschlossen, sobald die Kühlmitteltemperatur 50°C bis 70°C erreicht.

Statt das Umgehungsventil und damit die Umgehungsleitung während der Kaltstart- und Aufwärmphase ständig geöffnet zu halten (was mit einem Sperren des Strömungsweges durch den EGR-Kühler verbunden ist), wird während des Sättigungsbetriebs das Umgehungsventil mit einer vordefinierten Frequenz alternierend geschlossen und geöffnet.

Beim Schließen des durch die Umgehungsleitung gebildeten zweiten Abgasströmungsweges und gleichzeitigem Öffnen des ersten Abgasströmungsweges durch den EGR-Kühler durch das Umgehungsventil wird ein durch eine Säule heißen Abgases gebildetes definiertes Abgasvolumen in den EGR-Kühler geleitet. Durch das folgende Öffnen des ersten Abgasströmungsweges durch den EGR-Kühler, was mit einem Öffnen des zweiten Abgasströmungsweges verbunden ist, wird die Abgassäule innerhalb des EGR-Kühlers gehalten, wodurch genügend Zeit zur Verfügung gestellt wird, damit das kondensierende Wasser in die Sekundärschicht eindringt. Sobald das Umgehungsventil wieder geschlossen wird, wird erneut eine heiße Abgassäule in den EGR-Kühler befördert. Das wiederholte Öffnen und Schließen des Umgehungsventils des EGR-Kühler während der Aufwärmphase der Brennkraftmaschine maximiert die Menge des von der Sekundärschicht aufgenommenen kondensierenden Wassers. Bei betriebswarmem Motor wird das von der Sekundärschicht absorbierte Wasser verdampft, was zu einer verbesserten Reinigung des EGR-Kühlers führt.

Umfangreiche Untersuchungen haben ergeben, dass eine besonders effiziente Regeneration des EGR-Kühlers möglich wird, wenn die definierte Frequenz für das Öffnen und Schließen des Umgehungsventil während des Sättigungsbetriebs des EGR-Kühlers minimal etwa 6 min⁻¹ und maximal etwa 10 min⁻¹ beträgt. Die Öffnungszeiten und/oder Schließzeiten des Umgehungsventils während des Sättigungsbetriebs des EGR-Kühlers kann dabei maximal etwa 10 Sekunden, vorzugsweise maximal etwa 5 Sekunden betragen. Besonders vorteilhaft ist es dabei, wenn das Umgehungsventil während des Sättigungsbetriebs des EGR-Kühlers mit gleichen Öffnungs- und Schließzeiten geöffnet und geschlossen wird. Die maximale Sättigung der Sekundärschicht während des Sättigungsbetriebs ist abhängig von physikalischen und geometrischen Faktoren wie EGR-Temperatur und Druck, EGR-Massenstrom, EGR-Kühlergeometrie, Wandtemperatur, Wärmeübergang, Masse-Wasserdampf in EGR usw. Die optimale Schaltstrategie des Umgehungsventil kann mit einem physikalischen Modell genau berechnet werden.

Um eine gute Sättigung der Sekundärschicht und damit einen hohen Regenerationseffekt des EGR-Kühlers zu erreichen, ist es dabei besonders vorteilhaft, wenn das Umgehungsventil während des Sättigungsbetriebs des EGR-Kühlers über eine definierte Zeitdauer von zumindest etwa 100 Sekunden, vorzugsweise über eine Zeitdauer von etwa 200 Sekunden mit der definierten Frequenz kontinuierlich geöffnet und geschlossen wird. Das alternierende Öffnen und Schließen des Umgehungsventils sollte dabei nur durchgeführt wird, wenn die Austrittstemperatur des Kühlmittels aus dem EGR-Kühler in einem definierten Temperaturfenster, vorzugsweise zwischen 30°C und 50°C liegt. Sobald die Austrittstemperatur des Kühlmittels aus dem EGR-Kühler eine definierte maximale Regenerationstemperatur von vorzugsweise etwa 50°C überschreitet, wird das alternierende Öffnen und Schließen des Umgehungsventils beendet.

Ein dem EGR-Kühler vorgelagerter Oxidationskatalysator kann die Primärschicht verringern und somit das Regenerationsverhalten während des Kaltstarts verbessern.

Die Erfindung wird im Folgenden anhand der Figuren näher erläutert. Es zeigen schematisch:
- Fig. 1: eine Brennkraftmaschine zur Durchführung des erfindungsgemäßen Verfahrens;
- Fig. 2: einen EGR-Kühler dieser Brennkraftmaschine in einer Ausführungsvariante im Detail;
- Fig. 3a: und Fig. 3b einen EGR-Kühler dieser Brennkraftmaschine in anderen Ausführungsvariante mit verschiedenen Stellungen des Umgehungsventils;
- Fig. 4a: und Fig. 4b den Regenerationsprozess während eines Kaltstarts bei Anwendung des erfindungsgemäßen Verfahrens;
- Fig. 5: den Temperaturverlauf im EGR-Kühler bei Anwendung des erfindungsgemäßen Verfahrens;
- Fig. 6: den Temperaturverlauf im EGR-Kühler für mehrere Szenarien bei Anwendung des erfindungsgemäßen Verfahrens; und
- Fig. 7: den Verlauf des EGR-Kühlerwirkungsgrad für mehrere Szenarien bei Anwendung des erfindungsgemäßen Verfahrens.

Die Fig. 1 zeigt schematisch eine Brennkraftmaschine 1 mit einem Einlassstrang 2 und einem Auslassstrang 3, wobei zwischen dem Auslassstrang 3 und dem Einlassstrang 2 ein EGR-System 4 mit einem EGR-Strang 5 angeordnet ist. Der EGR-Strang 5 weist einen in einem ersten Abgasströmungsweg 31 angeordneten EGR-Kühler 6 und ein EGR-Ventil 7 auf. Weiters ist eine einen zweiten Abgasströmungsweg 32 bildende Umgehungsleitung 8, sowie ein Umgehungsventil 9 zur Umgehung des EGR-Kühlers 6 vorgesehen. Das Ungehungsventil 9 kann - wie in Fig. 1 gezeigt - in der Umgehungsleitung 8, stromaufwärts des EGR-Kühlers 6, oder stromabwärts des EGR- Kühlers 6 angeordnet sein. Besonders vorteilhaft ist es, wenn das Umgehungsventil 6 als 3-Wegventil oder als Schaltklappe ausgebildet und im Bereich der Abzweigung 5a (bzw. Einmündung 5b) des zweiten Abgasströmungsweges 32 vom (bzw. in den) ersten Abgasströmungsweg 31 angeordnet ist, wie in den Fig. 3a und Fig. 3b angedeutet ist.

Fig. 2 zeigt den EGR-Kühler 6 samt Umgehungsleitung 8 im Detail. Mit T₁ ist die Eintrittstemperatur des Abgases 24, mit T₂ die Austrittstemperatur des Abgases 24, mit T_{W1} die Eintrittstemperatur des (vom Kühlmittelkreislauf der Brennkraftmaschine 1 kommenden) Kühlmittels 25 und mit T_{W2} die Austrittstemperatur des zur Kühlmittels 25 aus dem EGR- Kühler 6 bezeichnet.

Die Umgehungsleitung 8 und EGR-Kühler 6, sowie ein durch ein Dreiwegventil oder eine Umschaltklappe gebildetes Umgehungsventil 9 können auch in einem gemeinsamen Bauteil angeordnet sein, wie die Fig. 3a und Fig. 3b - für verschiedene Stellungen des Umgehungsventils 9 - zeigen.

Um eine optimale Funktion des EGR-Kühlers 6 zu gewährleisten, wird in regelmäßigen oder in unregelmäßigen Abständen eine Regeneration des EGR-Kühlers 6 durchgeführt. Diese Regeneration kann entweder im Bedarfsfall, also bei Unterschreiten der Kühlleistung des EGR-Kühlers 6 unterhalb eines definierten Schwellwertes, oder regelmäßig in bestimmten Betriebszuständen der Brennkraftmaschine 1 durchgeführt werden.

Die Regeneration des EGR-Kühlers 6 wird durch die Verdampfung von Kondenswasser EGR-Kühler 6 erreicht. Der Regenerationsbetrieb des EGR-Kühlers 6 wird dabei in eine Sättigungsphase und in eine an die Sättigungsphase anschließende Reinigungsphase unterteilt. Die Sättigungsphase ist dabei dem Kaltstart, die Reinigungsphase dem an den Kaltstart anschließenden Warmlauf zugeordnet.

Die Wandverschmutzungen 20 (Fig. 4) an der Wand 6a des EGR-Kühlers 6 bestehen im Allgemeinen aus einer klebrigen, hydrophoben Primärschicht 21 und einer Sekundärschicht 22 aus trockenem Russ.

Kondenswasser im Bereich des EGR-Kühlers 6 tritt insbesondere dann auf, wenn bei kaltem Motor, als beispielsweise bei Kaltstart, eine Abgasrückführung durchgeführt wird. Auf Grund der niedrigen Kühlwassertemperatur kondensiert Wasser 23 aus dem Verbrennungsprozess während des Kaltstarts an den kalten Wänden 6a des EGR-Kühlers 6 (Fig. 4a). Das kondensierte Wasser 23 wird während der Sättigungsphase in der Sekundärschicht 22 absorbiert. Während des Warmlaufes der Brennkraftmaschine 1 findet die Reinigungsphase statt, wobei das absorbierte Wasser 23 den Siedepunkt erreicht, was zu einer sehr schnellen Expansion der Wassermoleküle unter Aufbrechen und Entfernung des Sekundärschicht 22 führt (siehe Fig. 4b). Die Verdampfung des Wassers 23 und resultierende Sättigung der Sekundärschicht 22 ist ein relativ langsamer Vorgang, welcher einige Sekunden bis zu Minuten in Anspruch nimmt. Die maximale Wassersättigung der Sekundärschicht 22 hängt von der Aufheizzeit, dem Wassergehalt im Abgas 24 und den Temperatur- und Druckbedingungen im EGR-Kühler 6 ab.

Der dem EGR-Kühler 6 vorgelagerte Oxidationskatalysator 10 kann die Primärschicht 21 verringern und somit das Regenerationsverhalten während des Kaltstarts und Warmlaufs verbessern.

Untersuchungen haben gezeigt, dass ein Aufbau der Primär- und Sekundärschichten 21, 22 unterbunden werden kann, wenn die Eintrittstemperatur T_{W1} des Kühlmediums 25 des EGR-Kühlers 6 unterhalb der Wassersättigungstemperatur des Abgases 24, also unterhalb von 50°C, liegt. Der kontinuierliche Wasserstrom entlang den abgasseitigen Wänden 6a des EGR-Kühlers 6 verhindert das Anhaften von Partikeln an der Wand des EGR-Kühlers 6. Sobald allerdings die Primärschicht 21 einmal aufgebaut ist, kann sie nur durch externe Reinigungsmaßnahmen wieder vollkommen entfernt werden.

Beim hier beschriebenen Verfahren wird das Umgehungsventil 9 des EGR-Kühlers 6 verwendet, um eine maximale Sättigung der Sekundärschicht 22 während des Kaltstarts samt maximaler Entfernung der Sekundärschicht 22 während des Warmlaufs der Brennkraftmaschine 1 zu erzielen.

Das Umgehungsventil 9 des EGR-Kühlers 6 ist im allgemeinen ständig während des Kaltstarts und Warmlaufs einer Dieselbrennkraftmaschine, beispielsweise eines Personenkraftwagens, geöffnet, um die Einlasstemperatur zu erhöhen. Dies ermöglicht ein schnelleres Aufwärmen der Brennkraftmaschine 1 und eine Reduzierung der Reibungsverluste, der Kohlenwasserstoff- und der Kohlenmonoxidemissionen, sowie eine verbesserte Verbrennungsstabilität. Typischerweise wird das Umgehungsventil 9 geschlossen, sobald die Kühlmittelaustrittstemperatur T_{W2} 50°C bis 70°C erreicht.

Statt das Umgehungsventil 9 während der Kaltstart- und Aufwärmphase ständig geöffnet zu halten, wird während der Regenerationsphase das Umgehungsventil 9 mit einer definierten Frequenz alternierend geöffnet und geschlossen. Die Frequenz kann dabei statisch festgesetzt sein oder dynamisch in Abhängigkeit von zumindest einem Betriebsparameter während der Regenerationsphase verändert werden. In Fig. 5 ist die Austrittstemperatur T_{W2} des Kühlmittels 25 und die Austrittstemperatur T₂ des Abgases 24 aus dem EGR-Kühler 6 über der Zeit t für 300 Sekunden s aufgetragen. Weiters sind die Stellungen des Umgehungsventils 9 über der Zeit t aufgetragen, wobei mit V1 die Schließposition - für eine gesperrte Umgehungsleitung 8 - und mit V2 die Öffnungsposition - für eine geöffnete Umgehungsleitung 8 - des Umgehungsventils 9 eingezeichnet ist.

Beim Schließen des durch die Umgehungsleitung 8 gebildeten zweiten Abgasströmungsweges 32 durch das Umgehungsventils 9 wird eine ein definiertes Abgasvolumen bildende Säule heißen Abgases in den EGR-Kühler 6 geleitet. Durch das folgende Öffnen des zweiten Abgasströmungsweges 32 durch das Umgehungsventil 9 wird die Abgassäule innerhalb des EGR-Kühlers 6 gehalten, wodurch genügend Zeit zur Verfügung gestellt wird, damit das kondensierende Wasser 23 in die Sekundärschicht 22 eindringt. Sobald der zweite Abgasströmungsweg 32 durch das Umgehungsventil 9 wieder geschlossen wird, wird erneut eine heiße Abgassäule in den EGR-Kühler 6 befördert. Das wiederholte Öffnen und Schließen des Umgehungsventils des EGR-Kühler 6 während des Kaltstarts der Brennkraftmaschine 1 maximiert die Menge des von der Sekundärschicht 22 aufgenommenen kondensierenden Wassers 23. Bei betriebswarmem Motor (Warmlauf) wird das von der Sekundärschicht 22 absorbierte Wasser 23 verdampft, was zu einer verbesserten Reinigung des EGR-Kühlers 6 führt.

Fig. 6 zeigt den Verlauf der Austrittstemperatur T₂ über der Zeit t für eine Zeitdauer über 1600 Sekunden s hinweg, wobei mehrere Szenarien S0, S1, S2, S3 dargestellt sind. T₂₀ zeigt eine Referenzkurve ohne Regeneration des EGR-Kühlers 6 (Szenario S0), T₂₁ die Situation mit Regeneration des EGR-Kühlers 6 mit gleichen Öffnungs- und Schließzeiten des Umgehungsventils 9, wobei die Öffnungs- und Schließzeiten 5 Sekunden betragen (Szenario S1). Die Kurven T₂₂ und T₂₃ zeigen Temperaturkurven für asymmetrisches Öffnen und Schließen des Umgehungsventils 9, wobei bei T₂₂ die Öffnungszeit für den zweiten Abgasströmungsweg 32 5 Sekunden und die Schließzeit 1 Sekunde (Szenario S2), und bei T₂₃ die Öffnungszeit 10 Sekunden und die Schließzeit 1 Sekunde beträgt (Szenario S3). In Fig. 7 sind die entsprechenden EGR-Kühleraustauschgrade η_{C0}, η_{C1}, η_{C2}, η_{C3} für die Szenarien S0, S1, S2, S3 über der Zeit t dargestellt. Deutlich ist zu erkennen, dass mit Szenario 1 mit gleichen Öffnungs- und Schließzeiten von jeweils 5 Sekunden die besten EGR-Kühleraustauschgrade η_{C1} erzielbar sind. In Fig. 6 und Fig. 7 sind weiters jeweils die Bereiche für Kühlmittelaustrittstemperaturen T_{W2}=50° C und T_{W2}=90° C eingetragen.

Umfangreiche Untersuchungen haben ergeben, dass eine besonders effiziente Regeneration des EGR-Kühlers 6 möglich wird, wenn die definierte Frequenz f für das Schließen V1 (Schließen der zweiten Abgasströmungsweges 32) und Öffnen V2 (Öffnen des zweiten Abgasströmungsweges 32) des Umgehungsventils 9 während des Sättigungsbetriebs des EGR-Kühlers 6 minimal etwa 6 min⁻¹und maximal etwa 10 min⁻¹ beträgt. Die Schließzeit t₁ des Ungehungsventils 9, während der der zweite Abgasströmungsweg 32 während des Sättigungsbetriebs des EGR-Kühlers 6 geschlossen (und der erste Abgasströmungsweg 31 geöffnet) ist, beträgt minimal etwa 1 Sekunde und maximal etwa 5 Sekunden. Die Öffnungszeit t₂ des Umgehungsventils 9, während der der zweite Abgasströmungsweg 32 während des Sättigungsbetriebes des EGR-Kühlers 6 geöffnet (und der erste Abgasströmungsweg 31 bevorzugt geschlossen) ist, beträgt minimal etwa 5 Sekunden und maximal etwa 10 Sekunden. Besonders vorteilhaft ist es dabei, wenn das Umgehungsventil 9 während des Sättigungsbetriebes des EGR-Kühlers 6 mit gleichen Schließ- und Öffnungszeiten t₁, t₂ geöffnet und geschlossen wird.

Um einen gute Sättigung der Sekundärschicht 22 zu erreichen, sollte sich der Sättigungsvorgang zumindest über eine definierte Zeitdauer t₃ von zumindest etwa 100 Sekunden, vorzugsweise über eine Zeitdauer t₃ von etwa 200 Sekunden erstrecken. Das alternierende Schließen und Öffnen des Umgehungsventil 9 sollte dabei nur durchgeführt wird, wenn die Austrittstemperatur T_{W2} des Kühlmittels aus dem EGR-Kühler 6 in einem definierten Temperaturfenster, vorzugsweise zwischen 30°C und 50°C liegt. Sobald die Austrittstemperatur des Kühlmittels aus dem EGR-Kühler 6 eine definierte maximale Temperatur von vorzugsweise etwa 50°C überschreitet, wird das alternierende Öffnen und Schließen des Umgehungsventils 9 beendet.

## Patentansprüche

1. Verfahren zur Regeneration eines EGR-Kühlers (6) in einem zwischen einem Auslass- (3) und einem Einlasssystem (2) einer Brennkraftmaschine (1) angeordneten EGR-Strang (5), wobei im EGR-Strang (5) zumindest ein mindestens einen ersten Abgasströmungsweg (31) aufweisender EGR-Kühler (6) angeordnet ist, welcher über zumindest eine mindestens einen zweiten Abgasströmungsweg (32) aufweisende Umgehungsleitung (8) umgehbar ist, wobei während zumindest einer Kaltstart- und Warmlaufphase der Brennkraftmaschine (1) ein Regenerationsbetriebes des EGR-Kühlers (6) durchgeführt wird, **gekennzeichnet durch** folgende Schritte:
a. Unterteilen des Regenerationsbetrieb in eine Sättigungsphase und eine an die Sättigungsphase anschließende Reinigungsphase, wobei die Sättigungsphase dem Kaltstart und die Reinigungsphase dem Warmlauf der Brennkraftmaschine (1) zugeordnet wird,
b. Befördern eines definierten Abgasvolumens in den EGR-Kühler (6) während der Sättigungsphase,
c. Halten des Abgasvolumens über eine definierte Verweildauer im EGR-Kühler (6), so dass kondensierendes Wasser des Abgasvolumens aus dem Verbrennungsprozess im EGR-Kühler (6) von einer abgasseitigen Sekundärschicht (22) der Wandverschmutzung (20) des EGR-Kühlers (6) absorbiert wird,
d. Spülen des definierten Abgasvolumens aus dem EGR-Kühler (6) nach Ablauf der definierten Verweildauer,
e. Erhitzen und Expandieren des in der abgasseitigen Sekundärschicht (22) absorbierten Wassers während der Reinigungsphase im Warmlauf der Brennkraftmaschine (1), so dass die Sekundärschicht (22) entfernt wird.

2. Verfahren nach Anspruch 1, **dadurch gekennzeichnet, dass** während der Schritte b) und/oder d) der zweite Abgasströmungsweg (32) geschlossen und/oder der erste Abgasströmungsweg (31) geöffnet wird.

3. Verfahren nach Anspruch 1 oder 2, **dadurch gekennzeichnet, dass** während des Schrittes c) der zweite Abgasströmungsweg (32) geöffnet und/ oder der erste Abgasströmungsweg (31) geschlossen wird.

4. Verfahren nach einem der Ansprüche 1 bis 3, **dadurch gekennzeichnet, dass** die Verweildauer des Abgasvolumens im EGR-Kühler (6) durch die Öffnungszeit (t₂) des zweiten Abgasströmungswegs (32) und/oder die Schließzeit des ersten Abgasströmungswegs (31) definiert ist.

5. Verfahren nach einem der Ansprüche 1 bis 4, **dadurch gekennzeichnet, dass** die Schritte b), c) und d) wiederholt werden, bis eine vordefinierte Abbruchbedingung zutrifft.

6. Verfahren nach Anspruch 5, **dadurch gekennzeichnet, dass** die Abbruchbedingung durch eine vordefinierte Sättigungsgrenze der Sekundärschicht (22) bestimmt wird.

7. Verfahren nach Anspruch 5 oder 6, **dadurch gekennzeichnet, dass** die Abbruchbedingung durch Ablauf einer vordefinierte Zeitdauer (t3) der Sättigungsphase bestimmt wird, wobei vorzugsweise Zeitdauer (t₃) zumindest etwa 100 Sekunden, besonders vorzugsweise zumindest etwa 200 Sekunden beträgt.

8. Verfahren nach einem der Ansprüche 5 bis 7, **dadurch gekennzeichnet, dass** Abbruchbedingung durch eine vordefinierte maximale Austrittstemperatur(T_{W2}) des Kühlmittels (25) aus dem EGR-Kühler (6) bestimmt wird, wobei vorzugsweise die definierte maximale Austrittstemperatur (T_{W2}) des Kühlmittels (25) aus dem EGR-Kühler (6) etwa 50°C beträgt.

9. Verfahren nach einem der Ansprüche 1 bis 8, **dadurch gekennzeichnet, dass** die Schritte b), c) und d) nur durchgeführt werden, wenn die Austrittstemperatur (T_{W2}) des Kühlmittels (25) aus dem EGR-Kühler (6) in einem definierten Temperaturfenster, vorzugsweise zwischen 30°C und 50°C, liegt.

10. Verfahren nach einem der Ansprüche 1 bis 9, **dadurch gekennzeichnet, dass** der erste und/oder zweite Abgasströmungsweg (31; 32) alternierend geöffnet und geschlossen wird, wobei das alternierende Öffnen und Schließen mit einer definierten Frequenz (f) durchgeführt wird.

11. Verfahren nach Anspruch 10, **dadurch gekennzeichnet, dass** die definierte Frequenz (f) für das Schließen und Öffnen des ersten und/oder zweiten Angasströmungsweges (31; 32) maximal etwa 10 min⁻¹, vorzugsweise maximal etwa 6 min⁻¹ beträgt.

12. Verfahren nach einem der Ansprüche 2 bis 11, **dadurch gekennzeichnet, dass** die Schließ- und Öffnungszeiten (t₁, t₂) des ersten und/oder zweiten Abgasströmungsweges (31; 32) gleich lange gewählt werden.

13. Verfahren nach einem der Ansprüche 2 bis 12, **dadurch gekennzeichnet, dass** die Schließzeit (t₁) des zweiten Abgasströmungswegs (32) und/oder die Öffnungszeit des ersten Abgasströmungswegs (31) maximal etwa 10 Sekunden, vorzugsweise maximal etwa 5 Sekunden beträgt.

14. Verfahren nach einem der Ansprüche 2 bis 13, **dadurch gekennzeichnet, dass** die Öffnungszeiten (t₂) des zweiten Abgasströmungswegs (32) und/ oder die Schließzeit des ersten Abgasströmungswegs (31) maximal etwa 10 Sekunden, vorzugsweise maximal etwa 5 Sekunden beträgt.

15. Verfahren nach einem der Ansprüche 1 bis 14, **dadurch gekennzeichnet, dass** dem EGR-Kühler (6) ein Oxidationskatalysator (10) vorgeschalten wird.

## Claims

1. A method for regenerating an EGR cooler (6) in an EGR tract (5) arranged between an exhaust system (3) and an intake system (2) of an internal combustion engine (1), wherein at least one EGR cooler (6) having at least one first exhaust-gas flow path (31) is arranged in the EGR tract (5), which EGR cooler can be bypassed by means of at least one bypass line (8) which has at least one second exhaust-gas flow path (32), wherein operation for regeneration of the EGR cooler (6) is carried out during at least one cold-start and warm-up phase of the internal combustion engine (1), **characterised by** the following steps:
a) subdividing the regeneration operation into a saturation phase and a cleaning phase following the saturation phase, wherein the saturation phase is assigned to the cold-start and the cleaning phase is assigned to the warm-up of the internal combustion engine (1);
b) conveying a defined exhaust-gas volume into the EGR cooler (6) during the saturation phase;
c) holding the exhaust-gas volume over a defined dwell time in the EGR cooler (6), so that condensing water of the exhaust-gas volume from the combustion process is absorbed in the EGR cooler (6) by a secondary layer (22), situated at the exhaust-gas side, of the accumulated dirt (20) on the wall of the EGR cooler (6);
d) scavenging of the defined exhaust-gas volume from the EGR cooler (6) after the expiration of the defined dwell time;
e) heating and expanding of the water absorbed in the secondary layer (22) at the exhaust-gas side during the cleaning phase in the warm-up of the internal combustion engine (1), so that the secondary layer (22) is removed.

2. A method according to claim 1, **characterised in that** during the steps b) and/or d) the second exhaust-gas flow path (32) is closed and/or the first-exhaust-gas flow path (31) is opened.

3. A method according to claim 1 or 2, **characterised in that** during the step c) the second exhaust-gas flow path (32) is opened and/or the first exhaust-gas flow path (31) is closed.

4. A method according to one of the claims 1 to 3, **characterised in that** the dwell time of the exhaust-gas volume in the EGR cooler (6) is defined by the opening time (t2) of the second exhaust-gas flow path (32) and/or the closing time of the first exhaust-gas flow path (31).

5. A method according to one of the claims 1 to 4, **characterised in that** the steps b), c) and d) are repeated until a predefined termination condition applies.

6. A method according to claim 5, **characterised in that** the termination condition is determined by a predefined saturation limit of the secondary layer (22).

7. A method according to claim 5 or 6, **characterised in that** the termination condition is determined by the expiration of a predefined time period (t3) of the saturation phase, wherein preferably the time period (t3) is at least approximately 100 seconds, more preferably at least approximately 200 seconds.

8. A method according to one of the claims 5 to 7, **characterised in that** the termination condition is determined by a predefined maximum outlet temperature (TW2) of the coolant (25) from the EGR cooler (6), wherein preferably the defined maximum outlet temperature (TW2) of the coolant (25) from the EGR cooler (6) is approximately 50°C.

9. A method according to one of the claims 1 to 8, **characterised in that** the steps b), c) and d) are only carried out when the outlet temperature (TW2) of the coolant (25) from the EGR cooler (5) lies in a defined temperature window, preferably between 30°C and 50°C.

10. A method according to one of the claims 1 to 9, **characterised in that** the first and/or second exhaust-gas flow path (31; 32) are opened and closed in an alternating fashion, wherein the alternating opening and closing is carried out at a defined frequency (f).

11. A method according to claim 10, **characterised in that** the defined frequency (f) for closing and opening the first and/or second exhaust-gas flow path (31; 32) is at most approximately 10 min-1, preferably at most approximately 6 min-1.

12. A method according to one of the claims 2 to 11, **characterised in that** the closing and opening times (t1, t2) of the first and/or second exhaust-gas flow paths (31; 32) are selected equally long.

13. A method according to one of the claims 2 to 12, **characterised in that** the closing time (t1) of the second exhaust-gas flow path (32) and/or the opening time of the first exhaust-gas flow path (31) is at most approximately 10 seconds, preferably at most approximately 5 seconds.

14. A method according to one of the claims 2 to 13, **characterised in that** the opening times (t2) of the second exhaust-gas flow path (32) and/or the closing time of the first exhaust-gas flow path (31) is at most approximately 10 seconds, preferably at most approximately 5 seconds.

15. A method according to one of the claims 1 to 14, **characterised in that** an oxidising catalytic converter (10) is provided upstream of the EGR cooler (6).

## Revendications

1. Procédé de régénération d'un refroidisseur de recyclage de gaz d'échappement EGR (6) monté dans une ligne EGR (5) située entre un système d'échappement (3) et un système d'admission (2) d'un moteur (1) à combustion interne, selon lequel dans la ligne EGR (5) est monté au moins un refroidisseur EGR (6) formant au moins un premier trajet de circulation des gaz d'échappement (31), pouvant être contourné par au moins une conduite de dérivation (8) formant un second trajet de circulation des gaz d'échappement (32), pendant au moins une phase de démarrage à froid et d'échauffement à chaud du moteur (1), un fonctionnement de régénération du refroidisseur EGR (6) étant effectué, **caractérisé par** les étapes suivantes consistant à :
a. subdiviser le fonctionnement de régénération en une phase de saturation et une phase d'épuration succédant à la phase de saturation, la phase de saturation étant associée au démarrage à froid tandis que la phase d'épuration est associée à la phase d'échauffement du moteur à combustion interne (1),
b. transférer d'un volume de gaz d'échappement défini dans le refroidisseur EGR (6) pendant la phase de saturation,
c. maintenir le volume des gaz d'échappement dans le refroidisseur EGR (6) pendant une durée de séjour définie de sorte que de l'eau du volume de gaz d'échappement provenant du processus de combustion qui se condense dans le refroidisseur EGR (6) soit absorbée par une couche secondaire (22) d'encrassement des parois (20) de ce refroidisseur EGR (6) située côté gaz d'échappement,
d. extraire le volume de gaz d'échappement défini du refroidisseur EGR (6) après écoulement de la durée de séjour définie,
e. chauffer et faire détendre l'eau absorbée dans la couche secondaire (22) situé côté gaz d'échappement lors de la phase d'épuration pendant l'échauffement du moteur à combustion interne (1) de façon à éliminer la couche secondaire (22).

2. Procédé conforme à la revendication 1,
**caractérisé en ce que**
pendant l'étape b) et/ou d), le second trajet de circulation des gaz d'échappement (32) est fermé et/ou le premier trajet de circulation des gaz d'échappement (31) est ouvert.

3. Procédé conforme à la revendication 1 ou 2,
**caractérisé en ce que**
pendant l'étape c), le second trajet de circulation des gaz d'échappement (32) est ouvert et/ou le premier trajet de circulation des gaz d'échappement (31) est fermé.

4. Procédé conforme à l'une des revendications 1 à 3,
**caractérisé en ce que**
la durée de séjour du volume de gaz d'échappement dans le refroidisseur EGR (6) est définie par la durée d'ouverture (t₂) du second trajet de circulation des gaz d'échappement (32) et/ou par la durée de fermeture du premier trajet de circulation des gaz d'échappement (31).

5. Procédé conforme à l'une des revendications 1 à 4,
**caractérisé en ce que**
les étapes b), c) et d) sont répétées jusqu'à l'obtention d'une condition d'interruption prédéfinie.

6. Procédé conforme à la revendication 5,
**caractérisé en ce que**
la condition d'interruption est définie par une limite de saturation prédéfinie de la couche secondaire (22).

7. Procédé conforme à la revendication 5 ou 6,
**caractérisé en ce que**
la condition d'interruption est déterminée par l'écoulement d'une durée (t₃) prédéfinie de la phase de saturation, la durée (t₃) étant de préférence d'au moins environ 100 secondes et de façon particulièrement préférentielle d'au moins environ 200 secondes.

8. Procédé conforme à l'une des revendications 5 à 7,
**caractérisé en ce que**
la condition d'interruption est déterminée par une température de sortie maximum prédéfinie (T_{W2}) de l'agent de refroidissement (25) du refroidisseur EGR (6), la température de sortie maximum définie (T_{W2}) de l'agent de refroidissement (25) du refroidisseur EGR (6) étant de préférence d'environ 50°C.

9. Procédé conforme à l'une des revendications 1 à 8,
**caractérisé en ce que**
les étapes b), c) et d) ne sont mises en oeuvre que lorsque la température de sortie (T_{W2}) de l'agent de refroidissement (25) du refroidisseur EGR (6) est située dans une fenêtre de température définie, de préférence comprise entre 30°C et 50°C.

10. Procédé conforme à l'une des revendications 1 à 9,
**caractérisé en ce que**
le premier et/ou le second trajet de circulation des gaz d'échappement (31, 32) est(sont) alternativement ouvert(s) et fermé(s), l'ouverture et la fermeture alternées étant effectuées à une fréquence (f) définie.

11. Procédé conforme à la revendication 10,
**caractérisé en ce que**
la fréquence (fil définie de fermeture et d'ouverture du premier et/ou du second trajet de circulation des gaz d'échappement (31, 32) est au maximum d'environ 10 min⁻¹, de préférence au maximum d'environ 6 mn⁻¹.

12. Procédé conforme à l'une des revendications 2 à 11,
**caractérisé en ce que**
les durées de fermeture et d'ouverture (t₁, t₂) du premier et/ou du second trajet de circulation des gaz d'échappement (31, 32) sont choisies de manière à avoir la même longueur.

13. Procédé conforme à l'une des revendications 2 à 12,
**caractérisé en ce que**
la durée de fermeture (t₁) du second trajet de circulation des gaz d'échappement (32) et/ou la durée d'ouverture du premier trajet de circulation des gaz d'échappement (31) est(sont) au maximum d'environ 10 secondes, de préférence au maximum d'environ 5 secondes.

14. Procédé conforme à l'une des revendications 2 à 13,
**caractérisé en ce que**
les durées d'ouverture (t₂) du second trajet de circulation des gaz d'échappement (32) et/ou la durée de fermeture du premier trajet de circulation des gaz d'échappement (31) est(sont) au maximum d'environ 10 secondes, et de préférence au maximum d'environ 5 secondes.

15. Procédé conforme à l'une des revendications 1 à 14,
**caractérisé en ce que**
un catalyseur d'oxydation (10) est monté en amont du refroidisseur EGR (6).
